# EUROPÄISCHE PATENTSCHRIFT

(11) **EP 0 217 979 B1**
(45) Veröffentlichungstag und Bekanntmachung des Hinweises auf die Patenterteilung: **18.05.1988**
(21) Anmeldenummer: 85112898.3
(22) Anmeldetag: 11.10.1985
(51) Int. Cl.: F01C 21/08, F04C 18/344

(54) **Flügelzellenverdichter**
Vane cell compressor
Compresseur à cellules avec palettes

(43) Veröffentlichungstag der Anmeldung: 15.04.1987
(73) Patentinhaber: Bayerische Motoren Werke Aktiengesellschaft, 80788 München (DE)
(72) Erfinder: Ball, Wilfried, D-8312 Dingolfing (DE)
(74) Vertreter: Schweiger, Erwin

(56) Entgegenhaltungen:
- DE-A- 2 117 102
- DE-A- 3 324 878
- DE-A- 3 417 491
- US-A- 1 395 916
- US-A- 3 473 478

## Beschreibung

Die Erfindung bezieht sich auf einen Flügelzellenverdichter einer Bauart mit den Merkmalen des Oberbegriffes des Patentanspruches 1. Bei einem bekannten Verdichter dieser Bauart gemäß DE-B-2 117 102 sind die Flügelschieber genau radial zur Drehachse des Rotors angeordnet, die elastischen Ringe stehen ständig mit den inneren Stirnflächen der Flügelschieber in Berührung und drücken diese gegen die kreiszylindrische Innenfläche des Gehäusezylinders, wozu nur federelastische metallische Ringe geeignet sind, und zwischen den Ringen und dem Innen-Durchmesser der Ringnuten im Rotor besteht ein relativ großer freier Abstand. Dabei wirken die elastischen Ringe ständig auf die Flügelschieber, so daß deren radialer Anpressdruck zusätzlich zur Fliehkraftwirkung verstärkt wird und sich deren Abnützung sowie diejenige der Innenfläche erhöht. Die metallischen Ringe begünstigen mangels einer ausreichenden Schwingungsdämpfung auch die Geräuschbildung durch radiales und tangentiales Schwirren der Flügelschieber.

Aufgabe der Erfindung ist es, einen Flügelzellenverdichter der genannten Bauart so weiter zu bilden, daß er sich durch eine hohe Laufruhe auszeichnet.

Diese Aufgabe löst die Erfindung durch die Ausbildung gemäß den kennzeichnenden Merkmalen des Anspruches 1 in überraschend einfacher und rationell ausführbarer Weise. Die in ihrem Querschnitt verformbaren Ringe dämpfen einerseits als elastische Anschläge die Bewegungen der Flügelzellen im Bereich ihrer inneren Totlage und beschleunigen andererseits die Anfangsphase der radialen Auswärtsbewegung der Flügelschieber ohne eine erhöhte Abnutzung der äußeren Stirnflächen der Flügelschieber und der Innenfläche des Gehäuse- Zylinders durch ständige zusätzliche radiale Krafteinwirkung zu verursachen. Auch die Dauerstandfestigkeit der elastischen Ringe selbst wird ohne zusätzlichen Bauaufwand durch deren abgestimmte Ausbildung und Anordnung in den Ringnuten sichergestellt, weil durch deren ständiges Verdrehen keine örtliche Überbeanspruchung auftritt.

Bei der Ausbildung nach Anspruch 2 ergibt der Kreisquerschnitt der O-Ringe einen besonders günstigen Verlauf der Dämpfungs- und Rückfeder-Funktion durch die höhere Verformbarkeit der O-Ringe gegenüber elastischen Ringen beispielsweise mit Rechteckquerschnitt.

In der Zeichnung ist ein Ausführungsbeispiel der Erfindung dargestellt.

Es zeigen:
Fig. 1 den Rotor eines Flügelzellenverdichters mit der Kontur der Innenfläche eines zugehörigen Gehäuse-Zylinders in Stirnansicht und
Fig. 2 einen Längsschnitt nach der Linie 11-11 in Fig.1.

Ein Flügelzellenverdichter 1 enthält in einem Gehäuse-Zylinder 2 mit elliptischzylinderförmiger Innenfläche 3 einen konzentrisch gelagerten Rotor 4. Der Rotor 4 besteht aus einer Achswelle 5 und einem kreis-zylindrischen Rotorkörper 6 mit radialen Stirnflächen 7. Im Rotorkörper 6 sind in etwa radialen Schlitzen 8 um wenige Winkelgrade von der radialen Richtung in Drehrichtung geneigte Flügelschieber 9 gelagert, die sich gegen die Innenfläche 3 des Gehäuse-Zylinders 2 nach außen abstützen, im Rotorkörper 6 ist in seinen Stirnflächen 7 je eine Ringnut 10 konzentrisch zur Drehachse 11 angeordnet, in denen je ein in seinem Kreis-Querschnitt elastisch verformbarer 0-Ring 12 liegt. Die O-Ringe 12 bestehen bevorzugt aus Fluor-Kautschuck (FPM), das den auftretenden Temperaturen sowie mechanischen und chemischen Einflüssen standhält, und stellen Feder- und Dämpfungskörper dar, die von allen Flügelschiebern 9 in ihrer jeweiligen inneren Totlage elastisch verformt werden, weil das radiale Querschnittsmaß der O-Ringe 12 größer ist als der Abstand zwischen den inneren Stirn Flächen 9' der Flügelschieber 9, und dem Innen-Durchmesser der Ringnuten 10 in der inneren Totlage der Flügelschieber 9.

Beim Umlauf des Rotors 4 in Richtung des Pfeiles 13 bewegen sich die Flügelschieber 9 innerhalb der Schlitze 8 radial hin und her. Diese Bewegung ist durch die Innenfläche 3 des Gehäuse-Zylinders 2 bestimmt, an der die Flügelschieber aufgrund der Fliehkraftwirkung mit ihren äußeren Stirnflächen 9" entlang gleiten. Die Flügelschieber erreichen jeweils die innere Totlage in den Punkten 14 der Innenfläche 3, die von der Drehachse 11 den geringsten Abstand aufweisen. Auf diese Weise berühren und verformen die Flügelschieber 9 mit ihren inneren Stirnflächen 9' in einem Bereich jeweils vor bis nach ihren inneren Totlagen die beiden 0-Ringe 12. Die O-Ringe 12 wirken dadurch als federelastische und dämpfende Anschläge und verhindern, daß die Flügelschieber 9 auf die inneren Begrenzungsflächen der Schlitze 8 im Rotorkörper 6 aufschlagen und dabei sehr starke Geräusche erzeugen. Die elastische Rückformkraft der 0-Ringe 12 bewirkt nach den inneren Totlagen der Flügelschieber 9 deren Beschleunigung aus dieser Ruhelage auch bei niedrigen Drehzahlen des Rotorkörpers 6 mit relativ geringer Fliehkraft, so daß ein Abheben und später folgendes Wieder-aufschlagen der äußeren Stirnflächen 9" der Flügelschieber 9 von und auf die Innenfläche 3 des Gehäuse-Zylinders 2 unter weiterer Geräuschbildung ebenfalls vermieden werden. Außerhalb des Bereiches vor bis nach den inneren Totlagen 14 der Fiügelschieber 9 wirken die O-Ringe 12 nicht auf die Flügelschieber 9 ein, so daß keine zur Fliehkraft zusätzliche Anpreßkraft auf die Innenfläche 3 und somit auch keine dementsprechende Abnutzung entstehen kann. Auch im Bereich der inneren Totlage hält sich die zusätzliche Anpreßkraft aus der Elastizität der 0-Ringe in engen Grenzen, weil bei hohen Drehzahlen die Trägheitswirkung der Flügelschieber 9 einen Großteil der Rückstellkraft der O-Ringe aufzehrt.

Die Tangentialkomponente der Aufschlagkraft der Flügelschieber 9 auf die O-Ringe 12 im Bereich der inneren Totlagen 14 der Flügelschieber 9, die sich aus der von der radialen Richtung abweichenden Anordnung der Flügelschieber ergibt, bewirkt während des Betriebes ein ständiges Verdrehen der O-Ringe 12 innerhalb der Ringnuten 10 in Richtung des Pfeiles 15. Auf diese Weise werden die O-Ringe 12 auf ihrem gesamten Umfang gleichmäßig beansprucht, so daß sich daraus eine hohe Standfestigkeit der O-Ringe über die gesamte Lebensdauer des Flügelzellenverdichters ergibt.

## Patentansprüche

1. Flügelzellenverdichter,
mit in einem Gehäuse-Zylinder (2) gelagerten Rotor (4) und in diesem radial beweglich geführten Flügelschiebern (9), die an der zur Drehachse (11) des Rotors (4) exzentrischen Innenfläche (3) des Gehäuse-Zylinders (2) gleiten,
wobei der Rotor (4) an beiden Stirnflächen (7) je eine Ringnut (10) im Bereich der inneren Stirnflächen (9') der Flügelschieber (9) und innerhalb dieser Ringnuten (10) je einen elastisch verformbaren Ring (12) mit geringerer Querschnittsfläche als die Ringnut (10) aufweist und
wobei die Ringe (12) mit den inneren Stirnflächen (9') der Flügelschieber (9) zusammenwirken,
dadurch gekennzeichnet,
daß die Flügelschieber (9) um wenige Winkelgrade von der radialen Richtung abweichend angeordnet sind und
daß die Ringe (12) mit ihrem Innen-Durchmesser dem Innen-Durchmesser der Ringnuten (10) entsprechen, axial und radial ein kleineres Querschnittsmaß als die Ringnuten (12) aufweisen, in ihrem Querschnitt verformbar ausgebildet sind, ein größeres radiales Querschnittsmaß als der Abstand zwischen dem Innen-Durchmesser der Ringnuten (12) und den inneren Stirnflächen (9') der Flügelschieber (9) in deren innerer Totlage aufweisen und in ihrer Bemessung, ihrer Verformbarkeit und ihren Gleiteigenschaften derart abgestimmt sind, daß die tangentiale Komponente der Aufschlag kraft der Flügelschieber (9) auf die Ringe (12) ein Verdrehen derselben innerhalb der Ringnuten (10) in Richtung (Pfeil 15) der tangentialen Kraftkomponente bewirkt.

2. Verdichter nach Anspruch 1, dadurch gekennzeichnet,
daß die Ringe (12) mit kreisförmigem Querschnitt (0-Ringe) ausgebildet sind.

## Claims

1. A blade cell compressor,
comprising a rotor (4) mounted in a housing cylinder (2) and provided with blade sliders (9) which are carried so as to be radially movable therein and which slide against the inner surface (3) of the housing cylinder (2), which surface is eccentric to the rotation axis (11) of the rotor (4),
in which the rotor (4) on both front faces (7) has, in each case, an annular groove (10) in the region of the inner front faces (9') of the blade sliders (9) and, in each case within these annular grooves (10), has an elastically deformable ring (12) with a smaller cross-sectional area than the annular groove (10), and
in which the rings (12) co-operate with the inner front faces (9') of the blade sliders (9),
characterised in that
the blade sliders (9) are arranged to deviate by a few degrees of angle from the radial direction, and
that the rings (12) correspond in their internal diameter to the internal diameter of the annular groove (10), have a smaller cross-sectional measurement axially and radially than the annular grooves (12), are constructed so as to be deformable in their cross-section, have a larger radial cross-sectional measurement than the distance between the internal diameter of the annular grooves (12) and the inner front faces (9') of the blade sliders (9) in their inner dead position and, as regards their dimensioning, their deformability and their sliding properties, are coordinated in such a way that the tangential component of the impact force of the blade sliders (9) onto the rings (12) brings about a turning of the same within the annular grooves (10) in the direction (arrow 15) of the tangential force component.

2. A compressor according to Claim 1,
characterised in that
the rings (12) are constructed so as to have a circular cross-section (O-rings).

## Revendications

1. Compresseur à cellules avec palettes, avec un rotor (4) guidé dans un cylindre-carter (2) et des tiroirs à ailettes (9) guidés radialement de manière mobile dans celui-ci, qui glissent sur la surface intérieure (3) du cylindre-carter (2), qui est excentrique par rapport à l'axe de rotation (11) du rotor (4), le rotor (4) possédant à chacune des deux surfaces frontales (7) une gorge annulaire (10) dans la zone des surfaces frontales intérieures (9') des tiroirs à ailettes (9) avec une bague élastique déformable (12) à l'intérieur de chacune de ces gorges annulaires (10), ayant une section plus petite que celle de la gorge annulaire (10) et les bagues (12) agissant à cette occasion ensemble avec les surfaces frontales intérieures (9') des tiroirs à ailettes (9), caractérisé en ce que les tiroirs à ailettes (9) sont disposés en s'écartant de la direction radiale de quelques degrés et que les bagues (12) correspondent avec leur diamètre intérieur au diamètre intérieur des gorges annulaires (10), présentant axialement et radialement une côte de section plus petite que les gorges annulaires (12), et sont développées de manière déformable dans leur section, possèdent une côte de section radiale plus grande que l'écart entre le diamètre intérieur des gorges annulaires (12) et les surfaces frontales intérieures (9') des tiroirs à ailettes en leur point neutre intérieur et sont déterminées de telle sorte dans leur dimensionnement, leur possibilité de déformation et leurs caractéristiques de glissement, que les composantes tangentielles de la force de butée des tiroirs à ailettes (9) sur les bagues (12), provoquent une rotation de celles-ci à l'intérieur des gorges annulaires (10) dans le sens (flèche 15) des composantes tangentielles de force.

2. Compresseur selon la revendication 1, caractérisé en ce que les bagues (12) sont executées sous forme d'une section circulaire (Bagues-O).
